# EUROPÄISCHE PATENTSCHRIFT

(11) **EP 0 698 767 B1**
(45) Veröffentlichungstag und Bekanntmachung des Hinweises auf die Patenterteilung: **30.10.1996**
(21) Anmeldenummer: 94113184.9
(22) Anmeldetag: 24.08.1994
(51) Int. Cl.: F23N 5/20, F23N 5/24

(54) **Gasbrenner-Steuerschaltung mit Überwachung der Verbrennungsluftzufuhr**
Control circuit for a gas burner with monitoring of the combustion air supply
Circuit de commande d'un brûleur à gaz avec contrôle de l'alimentation d'air comburant

(43) Veröffentlichungstag der Anmeldung: 28.02.1996
(73) Patentinhaber: HONEYWELL B.V., NL-1101 EA Amsterdam Z.O. (NL)
(72) Erfinder: Vegter, Derk, Nieuw Amsterdam (NL)
(74) Vertreter: Rentzsch, Heinz, Dipl.-Ing.

(56) Entgegenhaltungen:
- EP-A- 0 480 312
- EP-A- 0 566 768

## Beschreibung

Die Erfindung betrifft eine Steuerschaltung für Gasbrenner gemäß Gattungsbegriff des Anspruchs 1. Bei einer aus EP-A 0 566 768 bekannten Steuerschaltung dieser Art weist der Gasbrenner einen Zündbrenner, ein Verbrennungsluftgebläse sowie einen Strömungsschalter zur Überwachung der Verbrennungsluftzufuhr auf Um sicherzustellen, daß der Strömungsschalter ordnungsgemäß arbeitet, ist die Erregerwicklung eines Zündbrennerventils in Reihe mit einer Diode und dem Ruhekontakt des Strömungsschalters an eine Wechselstromquelle angeschlossen und dieser Reihenschaltung eine aus einem Ladekondensator und einem Widerstand bestehende weitere Reihenschaltung parallelgeschaltet. Der Arbeitskontakt des Strömungsschalters ist mit der Erregerwicklung in Reihe geschaltet. Nach hinreichender Aufladung des Ladekondensators stellt dieser den Strom für die Erregung eines Relais zur Verfügung, dessen Arbeitskontakt das Gebläse einschaltet.

Die vorliegende Erfindung erzielt gegenüber EP-A 0 566 768 dadurch eine wesentliche Verbesserung, daß die Aufladezeit des Ladekondensators verkürzt und damit das Einschalten der Gaszuführ beschleunigt wird, ohne dabei die automatische Funktionsüberprüfung des Strömungsschalters zu beeinträchtigen. Die Impedanz eines Gebläses liegt üblicherweise in der Größenordnung vom 50 - 100 Ω, während die Erregerwicklung eines Ventils einen Widerstand von 2 kΩ oder mehr hat. Dadurch, daß nicht wie in EP-A 0 566 768 die Erregerwicklung, sondern das niederohmige Gebläse die negative Halbwelle der Wechselspannung vom Ladekondensator fernhält, lädt sich der Kondensator schneller auf und liefert schneller die zum Schalten der Steuerelektronik erforderliche Schwellwertspannung. Die Schaltung kann auch für Gasbrenner mit einem ständig brennenden Zündbrenner eingesetzt werden. Diese und weitere Vorteile ergeben sich aus der im Anspruch 1 gekennzeichneten Erfindung. Vorteilhafte Ausgestaltungen und Weiterbildungen sind in den Unteransprüchen beschrieben.

Die Erfindung wird nachfolgend anhand eines in der Zeichnung wiedergegebenen Ausführungsbeispiels beschrieben, wobei für Bauelemente, welche bereits in EP-A 0 566 768 dargestellt sind, die gleichen Bezugszeichen verwendet wurden. Die Schaltungsanordnung ist gleichermaßen eigensicher, wie diejenige nach der genannten EP-A 0 566 768.

Dem im einzelnen nicht dargestellten Gasbrenner sind ein Verbrennungsluftgebläse FA sowie ein elektromagnetisch betätigtes Zündgasventil PV und ein Strömungsschalter PS im Zuluftkanal zugeordnet. Der Schaltungsanordnung wird über die Anschlußklemmen L und N eine Wechselspannung, beispielsweise die Netzwechselspannung zugeführt. Der Strömungsschalter PS ist mit einem Umschaltkontakt PC versehen, der bei fehlendem Verbrennungsluftstrom am Ruhekontakt PNC und bei ordnungsgemäßem Verbrennungsluftstrom am Arbeitskontakt PNO anliegt. Ferner ist ein Relais RY02 vorhanden, dessen Umschaltkontakt C2 bei stromlosem Relais am Ruhekontakt NC2 und bei angezogenem Relais am Arbeitskontakt NO2 anliegt. Das Verbrennungsluftgebläse FA ist über den Ruhekontakt PNC des Strömungsschalters PS sowie die Diode D04 und einen Widerstand R01 an den Ruhekontakt NC2 und damit an die wechselstromführende Leitung L angeschlossen. Der Reihenschaltung von Gebläse FA, Strömungsschalter-Ruhekontakt PNC und Diode D04 ist einer Reihenschaltung parallelgeschaltet, welche einen Widerstand R05 sowie einen Ladekondensator C05 umfaßt. Diesem Ladekondensator ist eine Reihenschaltung bestehend aus dem Relais RY02 und einem elektronischen Schalter Q02 parallelgeschaltet. Die Steuerelektrode des elektronischen Schalters Q02 liegt am Ausgang A einer im einzelnen nicht dargestellten Steuerelektronik CE, welche an jenem Ausgang A ein vom Ladezustand des Ladekondensators C05 abhängiges Signal liefert. Sie ist hierzu mit ihrem Eingang E an den Verbindungspunkt von Widerstand R05 und Ladekondensator C05 angeschlossen und kann beispielsweise einen ähnlichen Aufbau haben, wie die in EP-A 0 566 768 an die mit gleichem Bezugszeichen versehenen Bauelemente angeschlossene Schaltungsanordnung. Statt dessen kann die vorliegende Erfindung auch bei einer Zünd- und Sicherheitsschaltung für Gasbrenner Anwendung finden, wie sie in EP-A 0 440 872 beschrieben ist.

Die Wechselspannungsklemme L ist über den Arbeitskontakt NO2 des Relais RY2 einerseits an das Gebläse FA und andererseits an den Umschaltkontakt PC des Strömungsschalters PS anschließbar. Der dem Eingang E der Steuerelektronik CE zugewandte Anschluß des Relais RY2 steht ferner über einen zweiten Widerstand R02 und eine zweite Diode D01 mit dem Arbeitskontakt NO2 des Relais in Verbindung. Dabei ist die Impedanz des Gebläses FA erheblich niedriger als die Impedanz der Reihenschaltung bestehend aus den Widerständen R01 und R05. Der Widerstand R01 ist vom Verbindungspunkt U1 der Diode D04 mit dem Widerstand R05 zum Ruhekontakt NC2 des Relais RY2 geschaltet.

Die in der Zeichnung im Ruhezustand wiedergegebene Schaltungsanordnung arbeitet folgendermaßen: Beim Anschluß der Leitung L an die Netzwechselspannung wird der Kondensator C05 durch die positive Halbwelle der Wechselspannung über die Widerstände R01 und R05 aufgeladen. Befindet sich der Strömungsschalter PS anfänglich ordnungsgemäß in seiner Ruhestellung, d.h. liegt sein Kontakt PC am Ruhekontakt PNC an, so wird der Kondensator während der negativen Halbwelle der Sinusspannung nicht entladen, weil die Spannung an der Reihenschaltung des Kondensators C05 mit dem Widerstand R05 über die Diode D04, den Ruhekontakt PNC und das niederohmige Gebläse FA praktisch kurzgeschlossen ist. Der absolute Wert der Spannung am Verbindungspunkt U1 während der negativen Halbwelle ist wegen der niedrigen Impedanz des Gebläses FA in dem durch dieses und den Widerstand R01 gebildeten Spannungsteiler sehr gering. Dies gilt jedoch nur solange der Strömungsschalter PS die in der Zeichnung dargestellte Ruhelage einnimmt.

Sollte der Strömungsschalter wegen irgendeines Fehlers anfänglich bereits seine Arbeitsstellung annehmen und sein Kontakt PC am Arbeitskontakt PNO anliegen und somit der erwähnte Kurzschlußkreis unterbrochen sein, so würden die positive und die negative Halbwelle des Stroms zum Kondensator C05 praktisch gleich sein und dieser nicht positiv aufgeladen werden. Eine positive Spannung am Kondensator C05 entsteht also nur, wenn sich der Strömungsschalter anfänglich ordnungsgemäß in der Ruhestellung befindet und sein Ruhekontakt PNC geschlossen ist.

Übersteigt die sich langsam aufbauende Spannung am Kondensator C05 einen in der Steuerelektronik CE vorgelegten Schwellenwert, so liefert die Steuerelektronik CE am Ausgang A ein Durchschaltsignal für den Transistor Q2. Der Kondensator C05 kann sich über das Relais RY2 und den Transistor Q02 entladen und das Relais zum Ansprechen bringen. Sein Kontakt C2 legt nunmehr aufden Arbeitskontakt NO2 um und stellt damit einen Haltestromkreis für das Relais RY2 her, welcher von der Klemme L über den Arbeitskontakt C2/NO2, die Diode D01, den Widerstand R02, das Relais RY2 und den Transistor Q02 nach Masse N führt. Mit dem Umschalten des Kontakts C2 erhält das Gebläse FA Strom und beginnt mit der Zufuhr von Verbrennungsluft. Sobald das Gebläse FA hochgelaufen und ein ausreichender Verbrennungsluftstrom erreicht ist, schaltet der Strömungsschalter PS um, so daß nunmehr sein Umschaltkontakt PC mit dem Arbeitskontakt PNO verbunden ist und das Gasventil PV an Spannung legt. Damit öffnet das Ventil, und das ausströmende Gas kann sich an einer beliebigen Zündeinrichtung entzünden.

## Patentansprüche

1. Steuerschaltung für Gasbrenner mit einem Gasventil, einem Verbrennungsluftgebläse sowie einem Strömungsschalter zur Überwachung der Luftzufuhr, **dadurch gekennzeichnet**, daß
a) das Verbrennungsluftgebläse (FA) in Reihe mit einer ersten Diode (D04) und dem Ruhekontakt (PNC) des Strömungsschalters (PS) eine erste Reihenschaltung bildet;
b) dieser ersten Reihenschaltung eine aus einem Ladekondensator (C05) und einem ersten Widerstand (R05) bestehende zweite Reihenschaltung parallelgeschaltet ist;
c) diese beiden Reihenschaltungen (FA, D04, PNC; C05, R05) über den Ruhekontakt (NC2) eines Relais (RY02) an eine Wechselspannungsquelle (L, N) angeschlossen sind; und
d) die Erregerwicklung des Relais (RY02) von einer Spannung gesteuert wird, welche vom Ladezustand des Ladekondensators (C05) abhängig ist..

2. Steuerschaltung nach Anspruch 1, **dadurch gekennzeichnet**, daß
a) die Erregendcklung des Relais (RY02) in Reihe mit einem elektronischen Schalter (Q02) dem Ladekondensator (C05) parallelgeschaltet ist, und
b) der Steuerelektrode des elektronischen Schalters (Q02) ein vom Ladezustand des Ladekondensators (C05) abhängiges Signal zugeführt wird.

3. Steuerschaltung nach Anspruch 2, **dadurch gekennzeichnet**, daß
a) die eine Wechselspannungsklemme (L) über den Arbeitskontakt (NO2) des Relais (RY02) einerseits an das Gebläse (FA) und andererseits an den Umschaltkontakt (PC) des Strömungsschalters (PS) angeschlossen ist, und
b) der Arbeitskontakt (PNO) des Strömungsschalters (PS) mit der Erregerwicklung des Gasventils (PV) verbunden ist.

4. Steuerschaltung nach Anspruch 2 oder 3, **dadurch gekennzeichnet,** daß der Verbindungspunkt (U1) von erster Diode (D04) und erstem Widerstand (R05) über einen zweiten Widerstand (R01) an den Ruhekontakt (NC2) des Relais (RY02) angeschlossen ist.

5. Steuerschaltung nach Anspruch 2, 3 oder 4, **dadurch gekennzeichnet,** daß die Erregerwicklung des Relais (RY02) über einen dritten Widerstand (R02) und eine zweite Diode (D01) an den Arbeitskontakt (NO2) des Relais angeschlossen ist.

## Claims

1. Control circuit for gas burners comprising a gas valve, a combustion air blower and a flow switch for monitoring the air supply **characterized in that**
a) the combustion air blower (FA) connected in series with a first diode (D04) and the normally closed contact (PNC) of the flow switch (PS) constitute a first series circuit;
b) a second series circuit consisting of a charging capacitor (C05) and a first resistor (R05) is connected in parallel to said first series circuit;
c) these two series circuits (FA, D04, PNC; C05, R05) are connected to an A.C. source (L, N) via the normally closed contact (NC2) of a relay (RY2); and
d) the energizing coil of said relay (RY2) is controlled by a voltage which depends on the charging condition of said charging capacitor (C05).

2. Control circuit according to claim 1, **characterized in that**
a) the energizing coil of the relay (RY02) is connected in series with an electronic switch (Q2), and this series circuit is connected in parallel to the charging capacitor (C05); and
b) the control electrode of the electronic switch (Q02) receives a signal which depends on the charging condition of the charging capacitor (C05).

3. Control circuit according to claim 2, **characterized in that**
a) the one A.C. terminal (L) via the normally open contact (NO2) of the relay (RY02) is at the one side connected to the blower (FA) and at the other side is connected to the double throw contact (PC) of the flow switch (PS); and
b) the normally open contact (PNO) of the flow switch (PS) is connected to the energizing coil of the gas valve (PV).

4. Control circuit according to claim 2 or 3, **characterized in that** the junction (U1) between the first diode (D04) and the first resistor (R05) is connected to the normally closed contact (NC2) ofthe relay (RY02) via a second resistor (R01).

5. Control circuit according to claim 2, 3 or 4, **characterized in that** the energizing coil of the relay (RY02) is connected to the normally open contact (NO2) of the relay via a third resistor (R02) and a second diode (D01).

## Revendications

1. Circuit de commande pour brûleur à gaz comportant une vanne d'envoi de gaz, un ventilateur délivrant l'air de combustion ainsi qu'un commutateur d'écoulement pour contrôler l'arrivée d'air, caractérisé en ce que
a) le ventilateur (FA) délivrant l'air de combustion forme un premier circuit série, en étant raccordé en série avec une première diode (D04) et le contact de repos (PNC) du commutateur d'écoulement (PS);
b) un second circuit série constitué par un condensateur de charge (C05) et une première résistance (R05) est branché en parallèle sur ce premier circuit série;
c) ces deux circuits série (FA,D04,PNC;C05,R05) sont connectés à une source de tension alternative (L,N) par l'intermédiaire du contact de repos (NC2) d'un relais (RY02); et
d) l'enroulement d'excitation du relais (RY02) est commandé par une tension qui dépend de l'état de charge du condensateur de charge.

2. Circuit de commande selon la revendication 1, caractérisé en ce que
a) l'enroulement d'excitation du relais (RY02), en série avec un interrupteur électronique (Q02), est branché en parallèle sur le condensateur de charge (C05), et
b) un signal, qui dépend de l'état de charge du condensateur de charge (C05), est envoyé à l'électrode de commande de l'interrupteur électronique (Q02).

3. Circuit de commande selon la revendication 2, caractérisé en ce que
a) l'une des bornes de tension alternative (L) est raccordée, par l'intermédiaire du contact de travail (N02) du relais (RY02), d'une part au ventilateur (FA) et d'autre part au contact de commutation (PC) du commutateur d'écoulement (PS), et
b) le contact de travail (PN0) du commutateur d'écoulement (PS) est relié à l'enroulement d'excitation de la vanne d'envoi de gaz (PV).

4. Circuit de commande selon la revendication 2 ou 3, caractérisé en ce que le point de jonction (U1) de la première diode (D04) et de la première résistance (R05) est connecté, par l'intermédiaire d'une seconde résistance (R01), au contact de repos (NC2) du relais (RY02).

5. Circuit de commande selon la revendication 2, 3 ou 4, caractérisé en ce que l'enroulement d'excitation du relais (RY02) est connecté au contact de travail (N02) du relais, par l'intermédiaire d'une troisième résistance (R02) et d'une seconde diode (D01).
